# EUROPÄISCHE PATENTSCHRIFT

(11) **EP 1 730 752 B1**
(45) Veröffentlichungstag und Bekanntmachung des Hinweises auf die Patenterteilung: **31.08.2016**
(21) Anmeldenummer: 05728337.6
(22) Anmeldetag: 18.03.2005
(51) Int. Cl.: H01F 27/14

(54) **MEHRKAMMERSYSTEM ALS FLÜSSIGKEITSAUSGLEICHSGEFÄSS UND DEREN VERWENDUNG**
MULTI-CHAMBER SYSTEM SERVING AS A LIQUID EQUALIZING TANK AND USE THEREOF
SYSTEME A CHAMBRES MULTIPLES SERVANT DE RESERVOIR DE COMPENSATION DE LIQUIDE ET SON UTILISATION

(30) Priorität: 31.03.2004 DE 102004016583
(43) Veröffentlichungstag der Anmeldung: 13.12.2006
(73) Patentinhaber: Siemens Aktiengesellschaft, 80333 München (DE); Behr Industry GmbH & Co. KG, 70469 Stuttgart (DE)
(72) Erfinder: BAUMANN, Markus, 90402 Nürnberg (DE); BRITTING, Manfred, 91220 Schnaittach (DE); WEIKE, Thomas, 71570 Oppenweiler (DE)
(86) Internationale Anmeldenummer: PCT/DE2005/000518
(87) Internationale Veröffentlichungsnummer: WO 2005/096329

(56) Entgegenhaltungen:
- GB-A- 368 264
- GB-A- 191 324 117

## Beschreibung

Elektrische Bauteile, insbesondere Transformatoren, werden durch Flüssigkeitskühlkreisläufe, wie z.B. Ölkreisläufe, gegen thermische Überhitzung während des Betriebes geschützt. Das Transformatoröl dehnt sich aufgrund der Erwärmung aus und wird oberhalb des Transformators über eine Ölleitung in einem Ölausdehnungsgefäß aufgefangen, das teilweise ebenfalls mit Transformatoröl gefüllt ist. In der Ölleitung zwischen dem Ölausdehnungsgefäß und den Transformator ist oft ein so genanntes Buchholzrelais angeordnet, wobei im Buchholzrelais die sich im Transformator bildenden Gas gemessen werden und bei Überschreitung eines vorgegebenen Gasvolumen die Abschaltung des Transformators ausgelöst wird. Ein großes Gasvolumen ist ein häufiges Indiz für eine Fehlfunktion innerhalb des Transformators. Nach der deutschen Industrienorm DIN 42566 ist für den Betrieb eines ölgekühlten Transformators bei dem Überschreiten eines vorgegebenen Gasvolumens innerhalb der Anlage die Auslösung einer Warnmeldung mittels eines Buchholzrelais vorgeschrieben. Das Erreichen des vorgegebenen Gasvolumens wird dabei innerhalb des Buchholzrelais als entsprechendes Ausdehnungsgefäß und Gassammelbehälter detektiert, der einem eigentlichen Flüssigkeitsausdehnungsgefäß vorgeschaltet ist.

In den bekannten Systemen wird weiterhin durch eine Entlüftungsöffnung im Ölausdehnungsgefäß beim Abkühlen des Transformatoröls Luft aus der Umgebung angesaugt und die in der Umgebungsluft befindliche Feuchtigkeit mittels eines Luftentfeuchters reduziert. Das Eindringen von Luft/Feuchtigkeit in den Kühlkreislauf ist auf alle Fälle zu vermeiden, da hierdurch die Durchschlagsfestigkeit des Transformators stark reduziert wird.

Die GB 24,117 offenbart ein Ausgleichsgefäß für ölisolierte elektrische Maschinen, insbesondere Transformatoren, bei dem mit einem Gas gefüllte Verbindungen zwischen unterschiedlichen Ausgleichskammern des Ausgleichsgefäßes eine hydraulische Verbindung erzeugen. Hierdurch solle insbesondere ein Kontakt des im Transformator befindlichen Öles mit der Außenluft verhindert werden.

GB 24,117 offenbart den Oberbegriff des Anspruchs 1.

Die DE 196 36 456 A1 offenbart eine Vorrichtung zur Fremdgasfernhaltung von Systemen mit temperaturbegingt veränderlichen Volumen, insbesondere elektrische Transformatoren, verbunden mit einer integrierten Vorrichtung zur isolierflüssigkeitstemperaturabhängigen oder - unabhängigen Druckbeeinflussung. Die dort beschriebene Erfindung besitzt ein Ausdehnungsgefäß, dass zwischen der Isolierflüssigkeit und der Außenluft bzw. einem Gaspolster eine Membran angeordnet ist, die einen direkten Austausch der Außenluft mit dem Kühlkreislauf verhindert.

Die GB318397 offenbart ein Ausdehnungsgefäß für Transformatoren bei dem eine elastische Membran in dem Ausdehnungsgefäß die Flüssigkeitsoberfläche gegenüber einem Gaspolster trennt und damit einen Luftaustausch mit der Außenluft verhindert.

Nachteilig bei diesem Stand der Technik ist, dass bei einem übermäßigen Anstieg des Gasvolumens innerhalb des Transformators kein Abschaltemechanismus vorgesehen ist, da die oben beschriebenen Systeme nur für einen vollständig flüssigkeitsgefüllten Kühlkreislauf konzipiert sind.

Die GB368264 beschreibt ein Ausdehnungsgefäß für Transformatoren, bei denen ein gegeneinander abgestuftes Mehrkammersystem ein Eindingen der Außenluft in den Kühlkreislauf verhindert. Nachteilig ist hierbei jedoch, dass dieses System nur in einem ruhenden Intertialsystem funktioniert, da bei einer Beschleunigung des Ausdehnungsgefäßes die Flüssigkeitssäulen sich gegeneinander bewegen können und damit ein Eindringen von Außenluft in den Kühlkreislauf möglich ist.

Aufgabe der vorliegenden Erfindung ist es, die oben genannten Nachteile im Stand der Technik zu vermeiden und ein Ausdehnungsgefäß bereitzustellen, dass auch in einem beschleunigten System betrieben werden kann.

Gelöst wird die Aufgabe durch die im Anspruch 1 beschriebene Erfindung. Erfindungsgemäß ist dabei vorgesehen dass in einer ersten Kammer ein erstes Rohrleitungssystem die erste Kammer mit einer Flüssigkeitssystem verbindet, sowie ein zweites Rohrleitungssystem die erste Kammer mit mindestens einer weiteren, zweiten Kammer verbindet, wobei das zweite Rohrleitungssystem in der zweiten Kammer so angeordnet ist, dass bei vorhandener Flüssigkeit in der zweiten Kammer der hierdurch erzeugte Flüssigkeitsdruck ebenfalls im zweiten Rohrleitungssystem vorhanden und das zweite Rohrleitungssystem so in der ersten Kammer angeordnet ist, dass erst bei einer vollständigen Befüllung der ersten Kammer mit einer Flüssigkeit das zweite Rohrleitungssystem ebenfalls vollständig mit einer Flüssigkeit befüllt ist und damit eine hydraulische Verbindung zwischen der Flüssigkeitssystem mit der zweiten Kammer entsteht. Bei einer vollständigen Befüllung des ersten Rohleitungssystems wird in diesem Falle ebenfalls das Eindringen von Außenluft oder Gasen über die zweite Kammer in die Flüssigkeitssystem verhindert. Vorteilhafterweise ist die Öffnung des zweites Rohrleitungssystems im oberen Bereich der ersten Kammer angeordnet.

Vorteilhaft ist weiterhin, dass mindestens eine Membran in der zweiten Kammer die Oberfläche der Flüssigkeit gegenüber der Gasphase in der zweiten Kammer dicht abschließt. Nach einer weiter bevorzugten Ausführungsform ist die erste Kammer innerhalb der zweite Kammer angeordnet, wobei die Kammern rotationssymmetrisch sind und die Oberfläche der Flüssigkeit in der zweiten Kammer durch eine rotationssymmetrische Membran dicht gegenüber der Gasphase in der zweiten Kammer abgeschlossen wird. Durch diese Anordnung der Kammern lässt sich eine einzige Membran, z.B. in Form eines Ringes, verwenden. Bevorzugt ist die Membran elastisch.

Vorteilhafterweise fixieren Halterungen an der Innenwand der zweiten Kammer die Membran. Alternativ führen dicht abschließende Führungsschienen an der Innenwand der zweiten Kammer die Membran korrespondierend zur Flüssigkeitsoberfläche in der zweiten Kammer. Bei dieser Anordnung wird die mechanische Belastung der Membran im Vergleich zu einer starren Fixierung reduziert.

Bevorzugt sind die Querschnitte und/oder die Höhen der Rohrleitungssysteme in Abhängigkeit vom maximal in der ersten Kammer bezüglich des möglichen Flüssigkeitsdruck konzipiert und ausgelegt. Ein Luftentfeuchter reduziert die Feuchtigkeit in der Gasphase in der zweiten Kammer, damit die Membranoberseite nicht durch Feuchtigkeiten in der Gasphase chemisch-physikalisch angegriffen wird.

Weiterhin ist erfindungsgemäß ein System zur Überwachung eines Gasvolumens in einer flüssigkeitsbefüllten Anlage (9), insbesondere ein Transformator, vorgesehen, dass mindestens ein Mehrkammersystem, eine Flüssigkeitssystem und eine Vorrichtung zur Überwachung des Gasvolumens, insbesondere ein Buchholzrelais umfasst, wobei die Anlage über eine Flüssigkeitssystem mit der Vorrichtung zur Überwachung des Gasvolumens und dem Mehrkammersystem verbunden ist. Nach einer bevorzugten Ausführung ist das Mehrkammersystem der Vorrichtung zur Überwachung des Gasvolumens nachgeordnet.

Vorteilhaft ist weiterhin die Verwendung des Mehrkammernsystems als Ausdehnungsgefäß für flüssigkeitsgekühlte Anlagen, insbesondere Transformatoren, in einem Transportmittel. Weiterhin ist bevorzugt die Verwendung des Systems zur Überwachung eines Gasvolumens nach in einem Transportmittel. Durch Beschleunigungen des Transportmittels ist eine nahezu ausnivellierte Flüssigkeitssäule im Ausdehnungsgefäß nicht gegeben, so dass hierbei erhebliche Druckschwankungen auftreten können und auch Außenluft in das Flüssigkeitskühlungssystem eintreten kann. Das erfindungsgemäßen Mehrkammersystems bietet den Vorteil, dass auch in beschleunigten System, wie z.B. einem Fahrzeug, die Verwendung eines Flüssigkeitssystems für einen Transformator möglich ist. Weiterhin wird das Eindringen von Luft oder Gasen aus dem Außenbereich des Systems - auch bei Beschleunigungen - verhindert.

Weitere vorteilhafte Maßnahmen sind in den übrigen Unteransprüchen beschrieben; die Erfindung wird anhand von Ausführungsbeispielen und den nachfolgenden Figuren näher beschrieben und es zeigt:
- Fig. 1: eine schematische Darstellung des erfindungsgemäßen Mehrkammersystem;
- Fig. 2: eine schematische Darstellung des erfindungsgemäßen System zur Überwachung eines Gasvolumens in einer mit einer flüssigkeitsbefüllten Anlage.

In der Fig. 1 ist ein erfindungsgemäßes Mehrkammersystem 1 dargestellt.

Die erste Kammer 2 ist in der zweiten Kammer 3 angeordnet und beiden Kammer 2,3 sind über ein zweites Rohleitungssystem 5 miteinander verbunden. Ein erstes Rohrleitungssystem 4 ist an ein Flüssigkeitssystem 10 angeschlossen. Die erste Kammer 2 ist vollständig mit Flüssigkeit, vorzugsweise mit einer Kühlflüssigkeit, wie z.B. Transformatoröl, befüllt. Das zweite Rohrleitungssystem 5 ist in der ersten Kammer 2 so angeordnet, das ausschließlich über die obere Öffnung des zweiten Rohrleitungssystems 5 Flüssigkeit zwischen der ersten und zweiten Kammer 2,3 bewegt werden kann, wobei die Öffnung dicht unterhalb der oberen Decke der ersten Kammer 2 angeordnet ist. Bei einer vollständigen Befüllung der ersten Kammer 2 mit einer Flüssigkeit wird in diesem Falle erst eine hydraulische Verbindung zwischen dem zweiten Behälter 3 und dem Kühlsystem über das Flüssigkeitssystem 10 hergestellt. Durch diesen Aufbau wird weiterhin verhindert, dass Luft bzw. Gase in der zweiten Kammer 3 über das zweite Rohrleitungssystem 5 in die erste Kammer 2 und anschließend über das erste Rohrleitungssystem 4 in das Flüssigkeitssystem 10 gelangen können. Der Luftentfeuchter 7 dient dazu den Feuchtigkeitsgrad der Gasphase oberhalb der Flüssigkeitsoberfläche zu reduzieren.

Erfindungsgemäß ist weiterhin mindestens eine Membran 6a,6b vorgesehen, die in der zweiten Kammer 3 die Flüssigkeit dicht und hermetisch gegenüber der Gasphase abdichtet. Die Membran 6a ist mittels Halterungen 8 an der Innenwand der zweiten Kammer 3 fixiert. Dadurch ist ein Eindringen von Luft bzw. Gasen in das Mehrkammersystem 1 und damit das Flüssigkeitssystem 10 ausgeschlossen, selbst wenn aufgrund äußerer Einflüsse die Flüssigkeitssäulen in den Rohrleitungssystemen "abreißen" und Luft bzw. Gase in das System eindringen könnten. In diesem Falle deformiert sich die elastische Membran 6a entsprechend der Flüssigkeitsbewegungen in der zweiten Kammer 3 mit und ermöglicht damit einen Flüssigkeitsausgleich innerhalb des Mehrkammersystems 1 und damit des Flüssigkeitssystems 10 ohne das Luft bzw. Gase hineingelangen können. Weiterhin ist mit diesem erfindungsgemäßen Mehrkammersystem 1 die Diffusion von Luft bzw. Gasen aus der Gasphase der zweiten Kammer 3 in die Flüssigkeit der zweiten Kammer 3 unterbunden.

Der Luftentfeuchter 7 dient dazu den Feuchtigkeitsgrad der Gasphase oberhalb der Flüssigkeitsoberfläche bzw. oberhalb der Membranoberfläche 6a zu reduzieren.

Die Fig. 2 zeigt eine schematische Darstellung des erfindungsgemäßen System zur Überwachung eines Gasvolumens in einer mit einer flüssigkeitsbefüllten Anlage 9, z.B. einen Transformator. Die in der flüssigkeitsbefüllten Anlage 9 entstehenden Gase werden in einem Flüssigkeitssystem 10 an ein Buchholzrelais 11 weitergeleitet. Im Buchholzrelais wird das entstandenen Gasvolumen überwacht. Weiterhin ist an das Flüssigkeitssystem das Mehrkammersystem 1 als Ausdehnungsgefäß gekoppelt. Die Position des Mehrkammersystems 1 relativ zum Transformator 9 bzw. relativ zum Buchholzrelais 11 ist frei wählbar, da der Druckausgleich in der zweiten Kammer 3 (nicht dargestellt) mit dem Flüssigkeitssystem 10 aufgrund einer hydraulischen Verbindung erfolgt. Das Systems ist daher auch zum Betrieb in beschleunigten Systemen geeignet.

### Bezugzeichen

- 1.: Mehrkammersystem
- 2.: erste Kammer
- 3.: zweite Kammer
- 4.: erstes Rohrleitungssystem
- 5.: zweites Rohrleitungssystem
- 6.a.,6.b.: Membran
- 7.: Luftentfeuchter
- 8.: Membranhalterung
- 9.: Flüssigkeitsbefüllte Anlage
- 10.: Flüssigkeitssystem
- 11.: Vorrichtung zur Überwachung eines Gasvolumens
- 12.: Gasphase in der zweiten Kammer

## Patentansprüche

1. Mehrkammersystem (1) als Flüssigkeitsausdehnungsgefäß, wobei in einer ersten Kammer (2) ein erstes Rohrleitungssystem (4) die erste Kammer (2) mit einem Flüssigkeitssystem (10) verbindet, sowie ein zweites Rohrleitungssystem (5) die erste Kammer (2) mit mindestens einer weiteren, zweiten Kammer (3) verbindet, **dadurch gekennzeichnet, dass** das zweite Rohrleitungssystem (5) in der zweiten Kammer (3) so angeordnet ist, dass bei vorhandener Flüssigkeit in der zweiten Kammer (3) der hierdurch erzeugte Flüssigkeitsdruck ebenfalls im zweiten Rohrleitungssystem (5) vorhanden und das zweite Rohrleitungssystem (5) so in der ersten Kammer (2) angeordnet ist, dass erst bei einer vollständigen Befüllung der ersten Kammer (2) mit einer Flüssigkeit das zweite Rohrleitungssystem (5) ebenfalls vollständig mit einer Flüssigkeit befüllt ist und daher ein Flüssigkeitsaustausch innerhalb des Mehrkammersystems (1) und damit des Flüssigkeitssystems (10) möglich ist und somit eine hydraulische Verbindung zwischen dem Flüssigkeitssystem (10) mit der zweiten Kammer (3) entsteht, wobei mindestens eine Membran (6a) in der zweiten Kammer (3) die Oberfläche der Flüssigkeit gegenüber der Gasphase in der zweiten Kammer (3) dicht abschließt.

2. Mehrkammersystem (1) nach Anspruch 1, **dadurch gekennzeichnet, dass** die Öffnung des zweiten Rohrleitungssystems (5) im oberen Bereich der ersten Kammer (2) angeordnet ist.

3. Mehrkammersystem (1) nach Anspruch 2, **dadurch gekennzeichnet, dass** die erste Kammer (2) innerhalb der zweiten Kammer (3) angeordnet ist, wobei die Kammern (2,3) rotationssymmetrisch sind und die Oberfläche der Flüssigkeit in der zweiten Kammer (3) durch eine rotationssymmetrische Membran (6a) dicht gegenüber der Gasphase in der zweiten Kammer (3) abgeschlossen wird.

4. Mehrkammersystem (1) nach einem der Ansprüche 2 oder 3, **dadurch gekennzeichnet, dass** die Membran (6a) elastisch ist.

5. Mehrkammersystem (1) nach einem der Ansprüche 2 bis 4, **dadurch gekennzeichnet, dass** Halterungen (8) an der Innenwand der zweiten Kammer (3) die Membran (6a) fixieren bzw. dicht abschließende Führungsschienen an der Innenwand der zweiten Kammer (3) die Membran (6a) korrespondierend zur Flüssigkeitsoberfläche in der zweiten Kammer (3) führen.

6. Mehrkammersystem (1) nach einem der Ansprüche 1 bis 5, **dadurch gekennzeichnet, dass** die Querschnitte und/oder die Höhen der Rohrleitungssysteme (4,5) in Abhängigkeit vom maximal in der ersten Kammer (2) möglichen Flüssigkeitsdruck konzipiert sind.

7. Mehrkammersystem (1) nach einem der Ansprüche 1 bis 6, **dadurch gekennzeichnet, dass** ein Luftentfeuchter (7) die Feuchtigkeit in der Gasphase (12) in der zweiten Kammer (3) reduziert.

8. System zur Überwachung eines Gasvolumens in einer flüssigkeitsbefüllten Anlage (9), insbesondere ein Transformator, umfassend mindestens ein Mehrkammersystem (1) gemäß einem der Ansprüche 1 bis 7, ein Flüssigkeitssystem (10) und eine Vorrichtung (11) zur Überwachung des Gasvolumens, insbesondere ein Buchholzrelais, wobei die Anlage (9) über ein Flüssigkeitssystem (10) mit der Vorrichtung (11) zur Überwachung des Gasvolumens und dem Mehrkammersystem (1) verbunden ist.

9. System nach Anspruch 8, **dadurch gekennzeichnet, dass** das Mehrkammersystem (1) der Vorrichtung (11) zur Überwachung des Gasvolumens nachgeordnet ist.

10. Verwendung des Mehrkammersystems (1) nach einem der Ansprüche 1 bis 7 als Ausdehnungsgefäß für flüssigkeitsgekühlte Anlagen (9), insbesondere Transformatoren, in einem Transportmittel.

11. Verwendung des Systems zur Überwachung eines Gasvolumens nach einem der Ansprüche 8 oder 9 in einem Transportmittel.

## Claims

1. Multi-chamber system (1) as a liquid expansion tank, wherein, in a first chamber (2), a first pipeline system (4) connects the first chamber (2) to a liquid system (10), and a second pipeline system (5) connects the first chamber (2) to at least one further, second chamber (3), **characterized in that** the second pipeline system (5) is arranged in the second chamber (3) in such a way that, when liquid is present in the second chamber (3), the liquid pressure generated as a result is likewise present in the second pipeline system (5), and the second pipeline system (5) is arranged in the first chamber (2) in such a way that the second pipeline system (5) is likewise completely filled with a liquid, and therefore a liquid exchange is possible within the multi-chamber system (1) and thus the liquid system (10), and a hydraulic connection is thus produced between the liquid system (10) and the second chamber (3), only when the first chamber (2) is completely filled with a liquid, wherein at least one diaphragm (6a) in the second chamber (3) sealingly closes off the surface of the liquid from the gas phase in the second chamber (3).

2. Multi-chamber system (1) according to Claim 1, **characterized in that** the opening of the second pipeline system (5) is arranged in the upper region of the first chamber (2).

3. Multi-chamber system (1) according to Claim 2, **characterized in that** the first chamber (2) is arranged within the second chamber (3), the chambers (2, 3) being rotationally symmetrical, and the surface of the liquid in the second chamber (3) being sealingly closed off from the gas phase in the second chamber (3) by means of a rotationally symmetrical diaphragm (6a).

4. Multi-chamber system (1) according to one of Claims 2 or 3, **characterized in that** the diaphragm (6a) is elastic.

5. Multi-chamber system (1) according to one of Claims 2 to 4, **characterized in that** brackets (8) on the inner wall of the second chamber (3) fix the diaphragm (6a), or guide rails, which provide sealing closure, on the inner wall of the second chamber (3) guide the diaphragm (6a) corresponding to the liquid surface in the second chamber (3).

6. Multi-chamber system (1) according to one of Claims 1 to 5, **characterized in that** the cross sections and/or the heights of the pipeline systems (4, 5) are designed as a function of the maximum possible liquid pressure in the first chamber (2).

7. Multi-chamber system (1) according to one of Claims 1 to 6, **characterized in that** an air dehumidifier (7) reduces the moisture in the gas phase (12) in the second chamber (3).

8. System for monitoring a gas volume in a liquid-filled installation (9), in particular a transformer, comprising at least one multi-chamber system (1) according to one of Claims 1 to 7, a liquid system (10) and a device (11) for monitoring the gas volume, in particular a Buchholz relay, the installation (9) being connected via a liquid system (10) to the device (11) for monitoring the gas volume and to the multi-chamber system (1).

9. System according to Claim 8, **characterized in that** the multi-chamber system (1) is arranged downstream of the device (11) for monitoring the gas volume.

10. Use of the multi-chamber system (1) according to one of Claims 1 to 7 as an expansion tank for liquid-cooled installations (9), in particular transformers, in a means of transport.

11. Use of the system for monitoring a gas volume according to one of Claims 8 or 9 in a means of transport.

## Revendications

1. Système (1) à plusieurs chambres comme vase de dilatation à liquide,
dans lequel dans une première chambre (2) un premier système de câble de canalisation met la première chambre (2) en communication avec un système (10) à liquide, ainsi qu'un deuxième système (5) de canalisation met la première chambre (2) en communication avec au moins une autre deuxième chambre (3) **caractérisé, en ce que**,
le deuxième système (5) de canalisation est disposé dans la deuxième chambre (3) de manière à ce que, si du liquide est présent dans la deuxième chambre (3) la pression de liquide produite ainsi est présente également dans le deuxième système (5) de canalisation et le deuxième système de canalisation est disposé dans la première chambre (2) de manière à ce que, ce n'est que si la première chambre (2) est emplie complètement d'un liquide que le deuxième système (5) de canalisation est empli également complètement d'un liquide et ainsi qu'un échange de liquide au sein du système (1) à plusieurs chambres et ainsi du système (10) de liquide est possible et il se crée ainsi une liaison hydraulique entre le système (10) à liquide et la deuxième chambre, (3) au moins une membrane (6a) dans la deuxième chambre (3) fermant de manière étanche la surface du liquide par rapport à la phase gazeuse de la deuxième chambre (3).

2. Système (1) à plusieurs chambres suivant la revendication 1, **caractérisé en ce que** l'ouverture du deuxième système (5) de canalisation est disposée dans la partie supérieure de la première chambre (2).

3. Système (1) à plusieurs chambres suivant la revendication 2, **caractérisé en ce que** la première chambre (2) est disposée à l'intérieur de la deuxième chambre (3), les chambres *(*2*,* 3) étant de révolution et la surface du liquide dans la deuxième chambre (3) est fermée par une membrane (6a) de révolution, fermée de manière étanche par rapport à la phase gazeuse de la deuxième chambre (3).

4. Système (1) à plusieurs chambres suivant l'une des revendications 2 ou 3, **caractérisé en ce que** la membrane (6a) est élastique.

5. Système (1) à plusieurs chambres suivant l'une des revendications 2 à 4, **caractérisé en ce que** des fixations (8) sur la paroi intérieure de la deuxième chambre (3) immobilisent la membrane (6a) ou des rails de guidage, fermant de manière étanche, sur la paroi intérieure de la deuxième chambre (3) guident la membrane (6a) en correspondance à la surface de liquide dans la deuxième chambre (3)

6. Système (1) à plusieurs chambres suivant l'une des revendications 1 à 5, **caractérisé en ce que** les sections transversales et/ou les hauteurs des systèmes (4,5) de canalisation sont conçues en fonction de la pression du liquide possible au maximum dans la première chambre (2)

7. Système (1) à plusieurs chambres suivant l'une des revendications 1 à 6, **caractérisé en ce qu'**un déshumidificateur (7) d'air réduit l'humidité de la phase (12) gazeuse de la deuxième chambre (3)

8. Système de contrôle d'un volume de gaz dans une installation (9) emplie de liquide, notamment dans un transformateur, comprenant au moins un système (10) de liquide et un dispositif (11) de contrôle du volume de gaz, notamment un relais Buccholz, l'installation (9) communiquant par un système (10) à liquide avec le dispositif (11) de contrôle du volume de gaz et avec le système (1) à plusieurs chambres.

9. Système suivant la revendication 8, **caractérisé en ce que** le système (1) à plusieurs chambres est monté en aval du dispositif (11) de contrôle du volume de gaz.

10. Utilisation du système (1) à plusieurs chambres suivant l'une des revendications 1 à 7 comme vase de dilatation pour des installations (9) refroidies par des liquides, notamment des transformateurs, dans un moyen de transport.

11. Utilisation du système de contrôle d'un volume de gaz suivant l'une des revendications 8 ou 9 dans un moyen de transport.
